# DEMANDE DE BREVET EUROPEEN

(11) **EP 1 523 972 A1**
(43) Date de publication de la demande: **20.04.2005**
(21) Numéro de dépôt: 04292432.4
(22) Date de dépôt: 13.10.2004
(51) Int. Cl.: A61G 7/10, A47C 7/00

(54) **Dispositif pour faciliter l'accès à une baignoire à des personnes à mobilité reduite**

(30) Priorité: 13.10.2003 FR 0311940
(71) Demandeur: A2CI, 71300 Montceau-les-Mines (FR)
(72) Inventeur: Kulak, Michel, 713000 Montceau-les-Mines (FR)
(74) Mandataire: Bruder, Michel

(57) **Abrégé**

La présente invention concerne un dispositif pour faciliter l'accès à une baignoire (7) à des personnes à mobilité réduite, comme par exemple des personnes handicapées, accidentées ou analogue, comprenant d'une part un fauteuil (1) constitué d'un piètement (2) qui supporte une assise (3) comportant un dossier (4) et un siège (5), et d'autre part un banc de transfert (6) solidarisé au piètement (2) et qui est apte à s'étendre transversalement au dessus de la baignoire (7) en faisant saillie à l'extérieur de cette dernière et apte à recevoir l'assise (3) du fauteuil (1), laquelle assise comprend des moyens pour coulisser le long du banc de transfert (6) depuis une première position où elle s'étend à l'extérieur de la baignoire (7) jusqu'à une seconde position où elle s'étend au-dessus de la baignoire (7) et inversement, remarquable en ce que ledit dispositif comprend un châssis (16) vertical ou incliné de haut en bas et d'arrière en avant, le long duquel sont aptes à coulisser le dossier (4) et le siège (5) de l'assise (3) de manière à permettre un déplacement vertical de ladite assise (3) et ainsi amener la personne à mobilité réduite dans la baignoire (7) et inversement.

## Description

La présente invention concerne un dispositif pour faciliter l'accès à une baignoire à des personnes à mobilité réduite telles que des personnes handicapées accidentées ou analogues.

Dans le domaine hospitalier, et plus particulièrement dans celui de la gériatrie, ou de l'aide à toutes personnes handicapées, ou dans le domaine de l'aide à domicile aux personnes âgées, on sait bien qu'il est particulièrement difficile d'effectuer les opérations d'hygiène corporelle sur des personnes à mobilité réduite dans une baignoire, ces personnes ne pouvant s'introduire dans la baignoire sans l'assistance d'une tierce personne.

Afin de faciliter les opérations d'hygiène corporelle de ces personnes à mobilité réduite, on a déjà imaginé des dispositifs pour faciliter l'accès à une baignoire ; c'est le cas, par exemple, du brevet français FR 2.634.648 décrivant un siège de douche et de baignoire. Ledit dispositif est constitué d'une colonne verticale fixée en partie inférieure au mur ou au sol par une bride et en partie supérieure au mur ou au plafond par une seconde bride, ladite colonne étant logée dans une potence munie d'une rallonge de telle sorte qu'elle soit apte à pivoter autour de son axe longitudinal. Ce dispositif comprend un siège solidaire d'un support à l'extrémité libre d'un bras solidaire de la potence de manière à faire pivoter ledit siège depuis une première position où le siège s'étend à côté de la baignoire jusqu'à une seconde position où ledit siège s'étend au dessus de la baignoire, dispositif comprenant avantageusement une manette de serrage afin d'assurer le blocage en rotation du siège.

On connaît également des moyens de transfert pour la toilette d'une personne invalide, en translatant sur un siège ladite personne d'une première position où la personne se situe à l'extérieur de la baignoire jusqu'à une seconde position où ladite personne s'étend au-dessus de la baignoire, tels que ceux décrits dans le brevet américain US 5.558.022 par exemple. Ces moyens de transfert sont constitués d'un support comportant un ou plusieurs éléments allongés sur lesquels une plate-forme tel qu'un siège peut être glissée. Ces éléments allongés comprennent un rail de guidage qui comprend deux brides, chacune terminée par une gorge courbe, les brides et les gorges courbes formant une voie dans laquelle des roues solidaires du siège peuvent rouler.

Tous ces dispositifs présentent l'inconvénient, outre un encombrement particulièrement important, de nécessiter un transfert de la personne à mobilité réduite du siège de sa chaise roulante jusqu'au siège du dispositif d'aide à la baignade, ce qui nécessite la plupart du temps l'intervention de plusieurs personnes.

Par ailleurs, on connaît des dispositifs similaires à celui divulgué par le brevet américain US 3.758.894, qui décrit une chaise pour prendre un bain particulièrement destinée aux personnes à mobilité réduite. Cette chaise est constituée d'une chaise roulante munie d'un cadre pivotant qui est constituée de deux barres parallèles formant des glissières et comprenant à leurs extrémités libres une paire de pieds aptes à prendre position dans le fond d'une baignoire, de sorte que les barres formant glissières s'étendent horizontalement depuis la chaise roulante. En outre, la chaise roulante est dotée d'une assise mobile, montée sur roulettes et apte à coopérer avec les barres formant glissières, de sorte que l'assise mobile puisse glisser le long des barres depuis la chaise roulante jusqu'à l'extrémité libre des barres où ladite assise s'étend alors au-dessus de la baignoire. Cette assise mobile est entourée d'un caisson rétractable comprenant des parois en caoutchouc permettant de former, lorsque l'assise s'étend au-dessus de la baignoire, un espace de bain ; l'écoulement du liquide contenu dans cet espace s'effectue dans la baignoire au-dessus duquel il s'étend.

On comprend bien qu'aucun des dispositifs de l'art antérieur ne se propose de résoudre le problème de permettre l'utilisation pleine et entière d'une baignoire standard à une personne à mobilité réduite, c'est-à-dire de lui permettre de prendre un bain ou une douche en étant dans la baignoire et non au-dessus, sans devoir transférer cette personne depuis sa chaise roulante sur le siège du dispositif d'aide à la baignoire.

L'un des buts de l'invention est donc de remédier à ces inconvénients en proposant un dispositif pour faciliter l'accès à une baignoire à des personnes à mobilité réduite de conception simple et peu onéreuse, d'encombrement minimum pour son rangement et nécessitant le minimum d'intervention de personnels spécialisés.

A cet effet, et conformément à l'invention, il est proposé un dispositif pour faciliter l'accès à une baignoire ainsi qu'à son utilisation à des personnes à mobilité réduite, par exemple des personnes handicapées, accidentées ou analogue, comprenant d'une part un fauteuil constitué d'un piètement qui supporte une assise comportant un dossier et un siège, et d'autre part un banc de transfert solidarisé au piètement et qui est apte à s'étendre transversalement au dessus de la baignoire en faisant saillie à l'extérieur de cette dernière et apte à recevoir l'assise du fauteuil, laquelle assise comprend des moyens pour coulisser le long du banc de transfert depuis une première position où elle s'étend à l'extérieur de la baignoire jusqu'à une seconde position où elle s'étend au-dessus de la baignoire et inversement, remarquable en ce que ledit dispositif comprend un châssis vertical ou incliné de haut en bas et d'arrière en avant, le long duquel sont aptes à coulisser le dossier et le siège de l'assise de manière à permettre un déplacement vertical de ladite assise, et ainsi amener la personne à mobilité réduite dans la baignoire, et inversement.

Le banc de transfert est constitué d'un profilé télescopique comprenant au moins un segment secondaire coulissant dans un segment principal solidarisé au piètement du fauteuil de telle sorte qu'ils s'étendent horizontalement derrière le dossier, parallèlement à ce dernier. Selon une variante d'exécution le banc de transfert peut être constitué d'un profilé dépliant.

On comprend bien que, contrairement aux dispositifs de l'art antérieur, le dispositif suivant l'invention permet de déplacer une personne à mobilité réduite jusqu'à l'intérieur d'une baignoire et inversement pour lui permettre d'utiliser normalement ladite baignoire, sans nécessiter le transfert de ladite personne d'un siège à un autre.

D'autres caractéristiques et avantages ressortiront mieux de la description qui va suivre du dispositif conforme à l'invention, donné à titre d'exemple non limitatif, en référence aux dessins annexés sur lesquels :
- la figure 1 est une vue en perspective du dispositif suivant l'invention,
- la figure 2 est une vue en coupe sagittale schématique du dispositif conforme à l'invention représentée sur la figure 1,
- la figure 3 est une vue en coupe sagittale schématique du dispositif suivant l'invention en position repliée de rangement,
- la figure 4 est une vue de dessus du repose pied du dispositif suivant l'invention,
- la figure 5 est une vue en coupe transversale suivant la ligne de coupe V V' du repose pied du dispositif suivant l'invention représentée sur la figure 4,
- la figure 6 est une vue en coupe schématique des moyens de roulement du piètement au dispositif suivant l'invention,
- les figures 7A et 7B sont des vues de côté schématiques du dispositif suivant l'invention en position le long de la baignoire et respectivement en position dans la baignoire.

En référence aux figures 1 à 3, le dispositif suivant l'invention consiste en un fauteuil 1 constitué d'un piètement 2 qui supporte une assise 3 comportant un dossier 4 et un siège 5 et muni d'un banc de transfert 6 apte à s'étendre transversalement au-dessus d'une baignoire 7 en faisant saillie à l'extérieur de cette dernière, ledit banc de transfert 6 étant, par ailleurs, apte à recevoir l'assise 3 du fauteuil 1 qui comprend des moyens pour coulisser le long du banc de transfert 6 depuis une première position où l'assise 3 s'étend à l'extérieur de la baignoire 7, jusqu'à une seconde position où ladite assise 3 s'étend au-dessus de la baignoire 7 et inversement. Le piètement 2 est constitué d'une colonne 8 globalement verticale munie à son extrémité inférieure de bras dits porteurs 9 s'étendant globalement horizontalement, radialement, en croix, et dont les extrémités libres comportent des moyens de roulement 10. En référence à la figure 6, chaque moyen de roulement 10 consiste, par exemple, en une bille 11 positionnée dans une enceinte 12 de révolution, solidaire de l'extrémité libre d'un bras porteur 9 et ouverte de telle sorte que l'ouverture circulaire 13 de l'enceinte 12 s'étende au droit du sol et présente un diamètre inférieur au diamètre de la bille 11, une partie de ladite bille 11 faisant saillie de l'enceinte 12. Afin d'améliorer le roulement de la bille 11 dans l'enceinte 12, les moyens de roulement 10 comprennent avantageusement des petites billes 14 positionnées entre la bille 11 et la paroi intérieure de l'enceinte 12. Par ailleurs, les moyens de roulement 10 comprennent avantageusement des moyens de blocage de la bille non représentés sur les figures.

Il va de soi que les moyens de roulement 10 peuvent être substitués par tout autre moyen équivalent tel que des roulettes bien connues de l'Homme de l'art.

Par ailleurs, le banc de transfert 6 est solidaire de l'extrémité supérieure du piètement 2 de sorte qu'il s'étende horizontalement derrière le dossier 4 du fauteuil 1, parallèlement à ce dernier. Ce banc de transfert 6 est, par exemple, constitué d'un profilé télescopique comprenant au moins un segment secondaire 6a coulissant dans un segment principal 6b solidarisé au piètement 2 du fauteuil 1, le segment secondaire 6a venant se placer dans le prolongement du segment principal 6b de manière à assurer une continuité de la translation de l'assise 3 sur le banc de transfert 6.

Il va de soi que le banc de transfert 6 peut être constitué d'un profilé extensible ou similaire, comprenant des moyens qui procurent un allongement dudit profilé, tel qu'un second profilé articulé à l'extrémité libre du premier profilé selon un axe de rotation vertical, horizontal ou oblique, sans pour autant sortir du cadre de l'invention.

Selon une variante non représentée sur les figures, le banc de transfert 6 peut être un élément indépendant du fauteuil 1 avec lequel il va coopérer. Dans cette variante, le banc de transfert est un ensemble comportant un profilé principal reposant sur l'un des bords latéraux de la baignoire, lequel profilé est muni de deux bras d'appui, chaque bras reposant sur un des bords longitudinaux de la baignoire. Le profilé principal est du type extensible, comme exposé précédemment, et comporte des moyens d'accouplement à l'assise 3 et au piètement 2 du fauteuil 1 afin que l'assise 3 puisse translater le long dudit banc de transfert 6.

En référence aux figures 1 à 3, le banc de transfert 6 est apte à recevoir une glissière 15 avantageusement munie de moyens de blocage et positionnée à l'extrémité inférieure d'un châssis 16, constitué d'éléments tubulaires par exemple, incliné de haut en bas et d'arrière en avant, et le long duquel châssis est apte à coulisser le dossier 4 et le siège 5 de l'assise 3 du fauteuil 1, de manière à permettre un déplacement vertical de ladite assise 3. A cet égard, le dispositif comprend avantageusement des moyens d'actionnement constitués, par exemple, d'un vérin 17 dont le corps 18 est solidaire du châssis 16 et dont la tige 19 est solidaire du dos du dossier 4 pour faire coulisser le dossier 4 le long du châssis 16, le vérin 17 étant alimenté par une source d'alimentation 20 adaptée au type de vérin. Le dossier 4 consiste, par exemple, en une pièce obtenue dans une matière plastique thermo-moulée, munie le long de ses bords longitudinaux verticaux de roulettes 21 aptes à coulisser dans des rails longitudinaux 22 solidaires du châssis 16. Le siège 5 est articulé à l'extrémité inférieure du dossier 4, autour d'un axe 23, et est également obtenu dans une matière plastique thermo-moulée. L'axe 23 autour duquel pivote le siège 5 comprend avantageusement des moyens de blocage du siège 5 par rapport au dossier 4 suivant un angle déterminé.

Par ailleurs, en référence aux figures 2,4 et 5, le dispositif comprend un repose-pied 24 articulé autour d'un axe 25 positionné à l'extrémité libre du siège 5, ledit axe 25 s'étendant parallèlement à l'axe d'articulation 23 du siège 5 par rapport au dossier 4 et comprenant des moyens de blocage dudit repose-pied 24 par rapport au siège 5 suivant un angle déterminé. Ce repose-pied permet le passage au-dessus du bord longitudinal de la baignoire des jambes de la personne à mobilité réduite assise dans le dispositif et facilite ainsi le transfert de cette personne depuis l'extérieur de la baignoire jusque dedans celle-ci. Ce repose-pied 24 est constitué d'une armature tubulaire 26 de section transversale globalement rectangulaire, dont l'une des extrémités est articulée à l'axe 25 et le long duquel est apte à coulisser un support 27 sur lequel prennent appui les mollets de la personne à mobilité réduite. Ce support 27, en référence aux figures 4 et 5, consiste en une pièce de forme globalement rectangulaire obtenue dans une matière plastique thermo-moulée, comprenant un évidement central transversal 28 de section globalement rectangulaire apte à accueillir l'armature tubulaire 26 et dont les ailes 27a, 27b, qui s'étendent de part et d'autre dudit évidement central 28, présentent une légère concavité orientée vers les mollets de la personne à mobilité réduite.

Par ailleurs, en référence à la figure 3, le châssis 16 de l'assise 3 est avantageusement apte à pivoter autour d'un axe horizontal 29 s'étendant parallèlement au dossier 4, à l'extrémité supérieure de la colonne 8 du piètement 2, de sorte que, après avoir repliés successivement le repose-pied 24 sous le siège 5 et le siège 5 sur le dossier 4, l'ensemble soit replié contre la colonne 8 du piètement 2. On réduit ainsi de manière particulièrement significative l'encombrement du dispositif afin de faciliter son rangement lorsqu'il n'est pas utilisé.

En référence à la figure 3, et de manière particulièrement avantageuse, les bras horizontaux dits porteurs 9 sont télescopiques, afin d'améliorer la stabilité du fauteuil 1. Par ailleurs, la colonne 8 du piètement 2 est également avantageusement constituée de segments télescopiques qui comprennent une colonne de base 8a, à l'extrémité inférieure de laquelle s'étendent les bras porteurs 9 et dans laquelle est apte à coulisser verticalement au moins une colonne secondaire 8b, à l'extrémité supérieure de laquelle sont solidarisés le banc de transfert 6 et le châssis 16 de l'assise 3. La colonne secondaire 8b est déplacée verticalement par des moyens d'actionnement appropriés, tels que des moyens pneumatiques par exemple, positionnés dans la colonne de base 8a. Par ailleurs, les bras porteurs 9 sont solidaires d'un fût vertical 30 articulé à l'extrémité inférieure de la colonne 8 du piètement 2 autour d'un axe horizontal 31 s'étendant parallèlement au banc de transfert 6. De plus, on observera que, de manière classique, la colonne 8 du piètement 2 est apte à pivoter autour d'un axe vertical 32.

Accessoirement, en référence à la figure 1, le segment secondaire 6a du banc de transfert 6 comprend à son extrémité libre un bras d'appui 33 représenté en traits pointillés, s'étendant horizontalement en direction de l'avant du fauteuil 1 perpendiculairement aux segments 6a, 6b du banc de transfert 6, ledit bras d'appui 33 étant apte à prendre appui sur le bord supérieur longitudinal de la baignoire 7 afin d'assurer une plus grande stabilité du dispositif. Avantageusement, on munira le banc de transfert de deux bras d'appui, chaque bras reposant sur l'un des bords longitudinaux de la baignoire, comme dans le cas de la variante non représentée du banc de transfert indépendant, muni de moyens d'accouplement au siège 1.

Par ailleurs, le dispositif peut avantageusement comprendre à la base du siège 5, c'est-à-dire à proximité de l'axe d'articulation 23 du siège 5 par rapport au dossier 4, dans sa partie médiane, un évidement, non représenté sur les figures, pour faciliter le nettoyage de la personne à mobilité réduite prenant place dans le fauteuil 1. De plus, le dispositif peut avantageusement comprendre une conduite d'eau positionnée sous le siège 5, le long du bord de l'évidement central du siège 5, connectée à une source d'alimentation en eau et munie sur sa paroi de trous pour procurer des jets d'eau orientés vers l'évidement central du siège 5, de sorte que lorsqu'une personne à mobilité réduite est positionnée dans le fauteuil 1, lesdits jets viennent frapper la partie postérieure du bassin de cette personne.

De surcroît, le dossier 4 et le siège 5 peuvent avantageusement être montés amovibles sur le châssis 16 pour permettre des changements dudit dossier 4 et dudit siège 5 en fonction de l'anatomie de l'utilisateur.

Accessoirement, le fauteuil 1 du dispositif suivant l'invention peut avantageusement comprendre des accoudoirs amovibles ou escamotables, non représentés sur les figures, pour un plus grand confort de l'utilisateur.

On expliquera maintenant, en référence aux figures 1, 7A et 7B, le fonctionnement du dispositif suivant l'invention.

La personne à mobilité réduite étant assise dans le fauteuil 1 du dispositif, elle est amenée dans son fauteuil 1 le long d'une baignoire 7 par une tierce personne, une aide soignante par exemple, puis le banc de transfert 6 est placé de telle sorte qu'il prenne appui sur l'un des bords latéraux et sur au moins l'un des bords longitudinaux de la baignoire 7. L'aide soignante actionne alors le vérin 17 du châssis 16 de l'assise 3 afin que le dossier 4 et le siège 5 se déplacent globalement verticalement vers le haut le long du châssis 16 jusqu'à ce que le siège 5 et le repose pied 24 s'étendent au-dessus de la baignoire 7. Le châssis 16 de l'assise 3 est alors déplacé le long du banc de transfert 6 jusqu'à ce que ladite assise 3 s'étende au-dessus de la baignoire 7. Le châssis 16 est alors bloqué le long du banc de transfert 6 par les moyens de blocage solidaires de la glissière positionnée à l'extrémité inférieure du châssis 16 de l'assise 3. Puis, en référence à la figure 7B, l'aide soignante actionne le vérin 17 pour déplacer vers le bas l'assise 3 du fauteuil 1 le long du châssis 16 jusqu'à ce que la personne à mobilité réduite soit immergée dans la baignoire 7.

Il est bien évident que pour ressortir la personne à mobilité réduite de la baignoire, il convient d'effectuer les mêmes opérations en ordre inverse. En outre, il va de soi que l'on pourra doter le dispositif de moyens de commande, de préférence étanches, afin que la personne à mobilité réduite puisse effectuer elle-même tout ou partie des opérations de transfert de l'assise 3 depuis l'intérieur de la baignoire jusque sur le piètement du fauteuil et inversement.

Enfin, il est bien évident que le dispositif suivant l'invention pourra également être utilisé comme brancard en inclinant de manière idoine le dossier et le siège du fauteuil et que les exemples que l'on vient de donner ne sont que des illustrations particulières en aucun cas limitatives quant aux domaines d'application de l'invention.

## Revendications

1. Dispositif pour faciliter l'accès à une baignoire (7) à des personnes à mobilité réduite, comme par exemple des personnes handicapées, accidentées ou analogue, comprenant d'une part un fauteuil (1) constitué d'un piètement (2) qui supporte une assise (3) comportant un dossier (4) et un siège (5), et d'autre part un banc de transfert (6) solidarisé au piètement (2) et qui est apte à s'étendre transversalement au dessus de la baignoire (7) en faisant saillie à l'extérieur de cette dernière et apte à recevoir l'assise (3) du fauteuil (1), laquelle assise comprend des moyens pour coulisser le long du banc de transfert (6) depuis une première position où elle s'étend à l'extérieur de la baignoire (7) jusqu'à une seconde position où elle s'étend au-dessus de la baignoire (7) et inversement, **caractérisé en ce que** ledit dispositif comprend un châssis (16) vertical ou incliné de haut en bas et d'arrière en avant, le long duquel sont aptes à coulisser le dossier (4) et le siège (5) de l'assise (3) de manière à permettre un déplacement vertical de ladite assise (3) et ainsi amener la personne à mobilité réduite dans la baignoire (7) et inversement.

2. Dispositif suivant la revendication 1 **caractérisé en ce que** le banc de transfert (6) est un élément indépendant du fauteuil (1) et consiste en un ensemble comportant un profilé principal extensible reposant sur l'un des bords latéraux de la baignoire (7), lequel profilé est muni de deux bras d'appui (33), chaque bras reposant sur l'un des bords longitudinaux de la baignoire, ledit profilé principal comportant des moyens d'accouplement à l'assise (3) et au piètement (2) du fauteuil (1) afin que ladite assise (3) puisse translater le long dudit banc de transfert (6).

3. Dispositif suivant la revendication 1 **caractérisé en ce que** le banc de transfert (6) est constitué d'un profilé extensible comprenant au moins un segment secondaire (6a) venant prolonger un segment principal (6b) solidarisé au piètement (2) du fauteuil (1) de sorte qu'ils s'étendent horizontalement derrière le dossier (4), parallèlement à ce dernier.

4. Dispositif suivant l'une quelconque des revendications précédentes **caractérisé en ce que** le piètement (2) est constitué d'une colonne (8) globalement verticale munie à son extrémité inférieure de bras dits porteurs (9) s'étendant globalement horizontalement, radialement, en croix et dont les extrémités libres comportent des moyens de roulement (10).

5. Dispositif suivant la revendication 4 **caractérisé en ce que** les bras porteurs (9) sont télescopiques afin d'améliorer la stabilité du fauteuil (1).

6. Dispositif suivant l'une quelconque des revendications 4 ou 5 **caractérisé en ce que** la colonne (8) est constituée de segments télescopiques (8a,8b).

7. Dispositif suivant la revendication 6 **caractérisé en ce que** la colonne (8) est constituée d'une colonne de base (8a) à l'extrémité inférieure de laquelle s'étendent les bras porteurs (9) et dans laquelle est apte à coulisser verticalement au moins une colonne secondaire (8b) à l'extrémité supérieure à laquelle sont solidaires le banc de transfert (6) et le châssis (16) de l'assise (3), la colonne secondaire (8b) étant déplacée verticalement par des moyens d'actionnements positionnés dans la colonne de base (8a).

8. Dispositif suivant l'une quelconque des revendications 4 à 6 **caractérisé en ce que** les bras porteurs (9) sont solidaires d'un fût vertical (30) articulé à l'extrémité inférieure de la colonne (8) du piètement (2) autour d'un axe horizontal (31) s'étendant parallèlement au banc de transfert (6).

9. Dispositif suivant l'une quelconque des revendications 4 à 8 **caractérisé en ce que** le châssis (16) de l'assise (3) est apte à pivoter autour d'un axe horizontal (29) s'étendant parallèlement au dossier (4), à l'extrémité supérieure de la colonne (8) du piètement (2).

10. Dispositif suivant l'une quelconque des revendications 1 à 9 **caractérisé en ce qu'**il comprend un repose-pied (24) articulé autour d'un axe (25) à l'extrémité libre du siège (5), ledit axe (25) comprenant des moyens de blocage dudit repose-pied (24) par rapport au siège (5) suivant un angle déterminé.

11. Dispositif suivant l'une quelconque des revendications 1 à 10 **caractérisé en ce que** le dossier (4) de l'assise (3) comprend des moyens d'actionnement pour faire coulisser ledit dossier (4) le long du châssis (16).

12. Dispositif suivant la revendication 11 **caractérisé en ce que** les moyens d'actionnement consistent en un vérin (17).

13. Dispositif suivant l'une quelconque des revendications précédentes **caractérisé en ce que** le banc de transfert (6) comprend au moins un bras d'appui (33) s'étendant horizontalement en direction de l'avant du fauteuil (1), perpendiculairement aux segments (6a, 6b) du banc de transfert (6), chaque bras d'appui (33) étant apte à prendre appui sur un des bords longitudinaux de la baignoire (7).
